# EUROPÄISCHE PATENTANMELDUNG

(11) **EP 1 413 229 A1**
(43) Veröffentlichungstag der Anmeldung: **28.04.2004**
(21) Anmeldenummer: 02405905.7
(22) Anmeldetag: 22.10.2002
(51) Int. Cl.: A47C 3/04

(54) **Stapelbarer Stuhl**

(71) Anmelder: Vitra Patente AG, 4132 Muttenz (CH)
(72) Erfinder: Bräuning, Egon, 79576 Weil am Rhein (DE); Citterio, Antonio, 20122 Milano (IT)
(74) Vertreter: Ullrich, Gerhard, Dr.

(57) **Zusammenfassung**

Der stapelbare Stuhl weist einen feststehenden Sitz auf, der vorzugsweise gepolstert ist, von einem Gestell **(1)** mit Vorder- und Hinterbeinen (**100,100'**;**110,110'**) getragen wird und mit einer Rückenlehne (**72**) ausgestattet ist. Beidseits des Sitzes (**2-5**) sind Armlehnen (**71**) angeordnet. Das Gestell ist vorzugsweise aus Rohrmaterial aufgebaut. Die Armlehnen (**71**) und die Rückenlehne (**72**) bilden in einteiliges Lehnenteil (**7**), das auf die oberen Enden der Hinterbeine (**11**,**11'**) aufgesetzt wird. Die einzelne Armlehne (**71**) besteht aus zwei übereinander, beabstandet liegenden Streben (**710,716**), die hinten in die Rückenlehne (**72**) und vorn in je ein Verbindungsteil (**70**) übergehen. Die Montage des Sitzes mit dem gepolsterten Polstertäger (**2**) und einer Gegenplatte (**5**) geschieht ohne Schraubelemente; sie beruht allein auf Rastverbindungen. Der erreichte Sitzkomfort, die hohe erzielte Stapeldichte, das bequeme Handling und die effiziente Produktion sind die besonderen Vorzüge des vorgeschlagenen Stuhls.

## Beschreibung

### Anwendungsgebiet der Erfindung

Die vorliegende Erfindung betrifft einen stapelbaren Stuhl mit einem feststehenden Sitz, der vorzugsweise gepolstert ist, von einem Gestell getragen wird und eine Rückenlehne aufweist. Beidseits des Sitzes sind Armlehnen angeordnet. Das Gestell mit den Vorder- und Hinterbeinen ist vorzugsweise aus Rohrmaterial aufgebaut.

### Stand der Technik

Stapelbare Stühle sind in vielfacher Konstruktion am Markt. Jedoch nehmen die bekannten Stühle im gestapelten Zustand erheblichen Raum ein, so dass eine Verdichtung wünschenswert wäre, um eine engere Schichtung bei solider Stabilität eines errichteten Stuhlstapels zu erreichen. Ein weiterer Nachteil der bisher bekannten Konstruktionen besteht darin, dass durch das Gewicht in einem Stapel von Stühlen unschöne Abdrücke in den Polstern verbleiben oder man zur Schonung der Sitzpolster Abstandselemente, wie Stapelzapfen, vorsehen muss. Der Einsatz solcher Elemente beeinträchtigt die erreichbare Stapeldichte, könnte ästhetisch störend erscheinen und wirkt sich auch verteuernd aus. Bei stapelbaren Stühlen werden oft Abstriche am Sitzkomfort im Kauf genommen. Man verzichtet auf eine Polsterung oder auf Armlehnen und die Rückenlehne ist zumeist unelastisch beschaffen.

### Aufgabe der Erfindung

Angesichts der bisherigen Nachteile stapelbarer Stühle, besteht die Aufgabe der Erfindung darin, den konstruktiven Aufbau zu vereinfachen und hierdurch die Herstellungskosten zu senken, ein ästhetisches Äusseres zu gestalten, ein sehr komfortables Handling sowie Benutzen zu ermöglichen und ausserdem im gestapelten Zustand eine hohe, raumsparende Stapeldichte zu erzielen. Auf den Einsatz allgemein üblicher Stapelelemente, wie Zapfen unter den Sitzen zur Schonung der Polster, soll möglichst verzichtet werden können. Eine zusätzliche Aufgabe besteht darin, die Montage des Stuhls in der Serienfertigung effizienter zu gestalten und hierbei die Anzahl der Bauteile gering zu halten sowie die Verbindungen zwischen den Bauteilen am Stuhl produktionstechnisch rationell vorzusehen.

### Übersicht über die Erfindung

Der erfindungsgemässe stapelbare Stuhl hat einen Sitz, der von einem Gestell getragen wird, sowie eine Rückenlehne. Beidseits des Sitzes sind Armlehnen angeordnet, wobei die Armlehnen und die Rückenlehne ein einteiliges Lehnenteil bilden. Die einzelne Armlehne besteht aus zwei übereinander, beabstandet liegenden Streben, die hinten in die Rückenlehne und vorn in je ein Verbindungsteil übergehen.

Die nachfolgenden Merkmale beziehen sich auf spezielle Ausführungen des Stuhls: Die beiden Verbindungsteile sind mit dem Gestell verbunden, welches Vorder- und Hinterbeine aufweist. Die oberen Enden der Hinterbeine nehmen die Verbindungsteile auf. Die Vorderbeine gehen in einen sich im Prinzip horizontal erstreckenden Bügel über. Im hinteren Bereich des Bügels sind beidseits die Hinterbeine befestigt, deren obere Enden über der Ebene des Sitzes liegen. Im vorderen Bereich des Bügels erstreckt sich eine Querstrebe, wobei der Bügel und die Querstrebe den Träger des Sitzes bilden. Die beiden Streben schliessen hinten paarweise über Einmündungen jeweils in einen unteren Eckbereich der Rückenlehne, an die jeweilige Seitenkante der Rückenlehne angrenzend, an. Vorn gehen die Streben paarweise in Übergängen in eine Lehnenpartie des jeweiligen Verbindungsteils über. Die unteren Streben sind vorzugsweise von geringerer Breite als die oberen Streben. Obere und untere Streben liegen in einem Abstand zueinander, der ein bequemes Eingreifen mit der Hand erlaubt. Die Dicke der beiden Streben kann gleich sein, wobei ein bevorzugter Querschnitt von ovaler Kontur ist. Die Lehnenpartien setzen sich abwärts jeweils in einer rohrförmigen Stammpartie fort. Zum erleichterten Fassen des Stuhls ist ein Griffloch in der Rückenlehne von Vorteil. In den Verbindungsteilen ist jeweils ein Rohrstück mit seiner oberen Partie fest eingesetzt. Aus jedem Verbindungsteil ragt eine untere Partie des jeweiligen Rohrstücks heraus, das zum Einstecken in eines der oberen Enden der Hinterbeine bestimmt ist. Das Lehnenteil lässt sich effizient als einteiliges Kunststoff-Spritzteil herstellen.

Die Vorderbeine und der Bügel sind einstückig aus einem gebogenen Rohrstück gefertigt. Die Hinterbeine werden mittels Verbindungsstücken seitlich an den Bügel angeschweisst. Die Querstrebe ist zwischen den Vorderbeinen, am Übergang zum Bügel, eingeschweisst.

Der Sitz besteht aus einem schalenförmigen Polsterträger, einem darauf aufgebrachten Polster, das in der Regel von einem Polsterbezug überspannt wird, und einer zuunterst angeordneten Gegenplatte. Einerseits am Polsterträger und andererseits an der Gegenplatte sowie an der Querstrebe sind Einhängeelemente vorhanden, die eine rastende Verbindung zwischen dem Polsterträger und der Gegenplatte bewirken, wobei von oben der Polsterträger und von unten die Gegenplatte den Bügel sowie die Querstrebe umfassen. Am Polsterträger werden die Einhängeelemente von an dessen Unterseite, durch nahe der Vorderkante liegende erste Taschen, dahinter liegende zweite Taschen und nahe der Hinterkante liegende Rasthaken gebildet. Die Einhängeelemente an der Gegenplatte sind an deren Oberseite, nahe der Vorderkante liegende Rasthaken und nahe der Hinterkante liegende Rastsimse. An der Querstrebe sind nach vorn weisende Nasen vorhanden.

Im montierten Zustand sitzen die zweiten Taschen des Polsterträgers auf den Nasen der Querstrebe. Die Rasthaken der Gegenplatte greifen in die ersten Taschen am Polsterträger ein. Die Rasthaken des Polsterträgers sind auf die Rastsimse der Gegenplatte aufgeschnappt. Um den rastenden Eingriff der Rasthaken auf den Rastsimsen zu blockieren und somit ein unbeabsichtigtes Lösen der Gegenplatte vom Polsterträger zu verhindern, sind Sicherungselemente vorgesehen.

Die besonderen Vorzüge des Stuhls liegen vornehmlich in seiner Stapelbarkeit, dem hohen gebotenen Sitzkomfort, dem bequemen Handling, und sie kommen auch in der ermöglichten schlichten ästhetisch anspruchsvollen Gestaltung zur Geltung. Weitgehend ineinander geschoben setzen im gestapelten Zustand die unteren Streben der Armlehnen des jeweils oberen Stuhls auf den oberen Streben der Armlehnen des jeweils unteren Stuhls auf, wodurch Abstandselemente zur Schonung der im Stapel benachbarten Stühle verzichtbar sind. Die im Prinzip glatte Unterseite der Gegenplatte des jeweils oberen Stuhls liegt auf dem Polster bzw. dem Polsterbezug des jeweils unteren Stuhls durch die Abstützung der übereinander positionierten Stühle auf den Armlehnen nur sanft auf. Somit werden auch bei grösserer Last, infolge eines höheren Stapels von Stühlen, keine unschönen Druckspuren auf den Polstern hinterlassen. Ohne die Verwendung der oft üblichen Stapelzapfen kommen die Rückenlehne, die Hinterbeine und die Vorderbeine des jeweils oberen Stuhls vor den gleichen Teilen des jeweils unteren Stuhls zu liegen und erlauben ein dichtes, raumsparendes Stapeln.

### Kurzbeschreibunq der beigefügten Zeichnungen

Es zeigen:
- Figur 1A -: einen erfindungsgemässen Stuhl, in Frontansicht;
- Figur 1B -: den Stuhl gemäss Figur 1A, in Seitenansicht;
- Figur 2 -: die Hauptbestandteile des Stuhles, in Explosivdarstellung;
- Figur 3A -: ein Stuhlgestell, in Perspektivansicht;
- Figur 3B -: das Stuhlgestell gemäss Figur 3A, in Draufsicht;
- Figur 4A -: ein Lehnenteil, in Frontansicht;
- Figur 4B -: das Lehnenteil gemäss Figur 4A, in perspektivischer Draufsicht;
- Figur 5A -: das Lehnenteil gemäss Figur 4A, in Seitenansicht als Teilschnitt auf der Linie A-A;
- Figur 5B -: das Lehnenteil gemäss Figur 4A, in gewechselter Seitenansicht;
- Figur 5C -: ein Verbindungsteil des Lehnenteils mit eingesetztem Rohrstück, im Vertikalschnitt auf der Linie B-B aus Figur 5A;
- Figur 5D -: einen Querschnitt durch die beiden Streben der Armlehne, als Vertikalschnitt auf der Linie C-C aus Figur 5A;
- Figur 6 -: die Hauptbestandteile des Sitzes mit zum Gestell angenähertem Polsterträger und Polster von oben sowie der Gegenplatte, von unten;
- Figur 7A -: einen Polsterträger, in perspektivischer Draufsicht von oben;
- Figur 7B -: den Polsterträger gemäss Figur 7A, in perspektivischer Ansicht von unten;
- Figur 8A -: eine Gegenplatte, in perspektivischer Draufsicht von oben;
- Figur 8B -: die Gegenplatte gemäss Figur 8A, in perspektivischer Ansicht von unten;
- Figur 8C -: das vergrösserte Detail X1 aus Figur 8A;
- Figur 8D -: das vergrösserte Detail X2 aus Figur 8A;
- Figur 9A -: den Montageablauf des Sitzes am Gestell mit Einhängen des Polsterträgers an der Vorderseite;
- Figur 9B -: das vergrösserte Detail X3 aus Figur 9A;
- Figur 10A -: den auf das Gestell aufgelegten Polsterträger;
- Figur 10B -: das vergrösserte Detail X4 aus Figur 10A;
- Figur 11A -: das Einhängen der Gegenplatte an der Vorderseite des Gestells;
- Figur 11B -: das vergrösserte Detail X5 aus Figur 11A;
- Figur 12A -: die an dem Polsterträger aufgerastete Gegenplatte;
- Figur 12B -: das vergrösserte Detail X6 aus Figur 12A;
- Figur 12C -: das vergrösserte Detail X7 aus Figur 12A;
- Figur 13A -: ein Sicherungselement, in Perspektivansicht;
- Figur 13B -: das Sicherungselement gemäss Figur 13A, an die Anordnung gemäss Figur 12C angenähert;
- Figur 13C -: das Sicherungselement in der Anordnung gemäss Figur 12C, im eingerasteten Zustand; und
- Figur 13D -: das sich an der Gegenplatte abstützende Sicherungselement, im eingerasteten Zustand.

### Ausführungsbeispiel

Anhand der beiliegenden Zeichnungen erfolgt nachstehend die detaillierte Beschreibung eines Ausführungsbeispiels zum erfindungsgemässen Stuhl.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Interesse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### Figuren 1A bis 5D

Der gezeigte Stuhl besteht aus einem Sitz **2**-**5**, der von einem Gestell **1** getragen wird. Der Sitz **2**-**5** setzt sich aus dem mit einem Polsterbezug **3** umhüllten Polster **4**, einem das Polster **4** aufnehmenden Polsterträger **2** sowie der zuunterst angeordneten Gegenplatte **5** zusammen. Das Polster **4** besteht z.B. aus aufgeschäumtem Material, welches mit dem Polsterträger **2** fest verbunden ist. Der Polsterträger **2** und die Gegenplatte **5** sind miteinander durch Rastelemente verbunden. Das Gestell **1** besteht im wesentlichen aus Rohrmaterial und weist die Vorderbeine **10,10'** sowie die Hinterbeine **11,11'** auf. Unten enden die Beine **10**,**10'**;**11**,**11'** an den Fussenden **100**,**100'**;**110**,**110'**, welche üblicherweise mit Bodenelementen **6**, z.B. Gleitern oder Rollen, versehen sind. Nach oben setzen sich die Vorderbeine **10**,**10'** in einem horizontal verlaufenden Bügel **12** fort, welcher die Aufnahmeebene für den Sitz bildet. Die beiden Hinterbeine **11**,**11'** sind mittels eingeschweisster Verbindungsstücke **13**,**13'** am hinteren Bereich jeweils aussen am Bügel **12** angeordnet, wobei die oberen Fussenden **111**,**111'** oberhalb der Ebene des Sitzes liegen. Im vorderen Bereich des Bügels **12** erstreckt sich eine eingeschweisste Querstrebe **14**, welche zwei nach vorn weisende, zueinander beabstandete Nasen **140** besitzt.

Auf die oberen Enden **111**,**111'** der Hinterbeine **11**,**11'** ist ein einteiliges Lehnenteil **7** aufgesetzt, welches sich in zwei gleiche Armlehnen **71**,**71'**, sich davon erstreckende Verbindungsteile 70,70' und die Rückenlehne 72 gliedert. Aus den Verbindungsteilen **70,70'** ragen Rohrstücke **73,73'** heraus, die zum festen Einsetzen in die oberen Enden **111**,**111'** bestimmt sind. Eine Armlehne **71,71'** besteht aus jeweils einer oben liegenden ersten Strebe **710,710'** und einer im Abstand a darunter liegenden zweiten Strebe **716,716'**. Die Streben **710**,**710'**;**716**,**716'** gehen in Eckbereichen **723,723'** in die Rückenlehne **72** über. Nach vorn hin münden die Streben **710,710';716,716'** in die Verbindungsteile **70,70',** welche sich in obere Lehnenpartien **700,700'** und in nach unten fortsetzende rohrförmige Stammpartien **701,701'** gliedern. An der Rückenlehne **72** werden eine Unterkante **720**, eine Oberkante **721** und die beiden Seitenkanten **722,722'** definiert. Zum erleichterten Erfassen des Stuhls an der Rückenlehne **72** weist diese ein Griffloch **724** auf.

Nach unten hin haben die Stammpartien **701,701'** ein austretendes Sackloch **702**, welches zum Einsetzen der oberen Partien **732** der Rohrstücke **73,73'** dient. Vorzugsweise sind die Rohrstücke **73,73'** in die Kunststoffmasse des Lehnenteils **7** eingegossen, wobei die unteren Partien **730,730'** herausragen, um in die oberen Fussenden **111,111'** eingesetzt zu werden. Produktionstechnisch vorteilhaft ist es, die unteren Partien **730**,**730'** mit einer Eingriffskerbe **703** zu versehen. Für einen zuverlässigen, festen Halt sind die unteren Partien **730**,**730'** mit einer äusseren Rändelung **731**,**731'** versehen. Im Querschnitt betrachtet, weisen die ersten Streben **710**,**710'** eine Breite **b1** und eine Dicke **c1** auf, während die zweiten Streben **716**,**716'** die Breite **b2** und die Dicke **c2** haben. Vorzugsweise ist **c1** = **c2** und **b1** > **b2**. Die zweiten Streben **716**,**716'** liegen symmetrisch unter den ersten Streben **710**,**710'**. Der Abstand a ist so bemessen, dass ein bequemer Eingriff mit den Händen erfolgen kann. Die Dimensionierung der Streben **710**,**710'**;**716**,**716'** und die Materialauswahl sind derart gewählt, dass bei Belastung durch einen Benutzer eine Federwirkung zur Geltung kommt.

Die Vorteile des erfindungsgemässen Stuhls zeigen sich auch im gestapelten Zustand, wenn mehrere Stühle weitgehend ineinander geschoben übereinander gelagert werden. Hierbei setzen die unteren Streben **716**,**716'** der Armlehnen **71**,**71'** des jeweils oberen Stuhls auf den oberen Streben **710**,**710'** der Armlehnen **71**,**71'** des jeweils unteren Stuhls auf. Somit wird die Last der Stühle auf den Armlehnen **71**,**71'** abgefangen, wodurch die im Prinzip glatten Unterseiten **59** der Gegenplatten **5** auf den jeweiligen Polstern **3**,**4** der darunter positionierten Stühle relativ sanft aufliegen. Auch bei grösserer Stapelhöhe mit vielen übereinander stehenden Stühlen werden damit unschöne Druckspuren auf der Polsteroberfläche **3**,**4** vermieden. Im gestapelten Zustand kommen die Rückenlehne **72**, die Hinterbeine **11**,**11'** und die Vorderbeine **10**,**10'** des jeweils oberen Stuhls vor den gleichen Teilen des jeweils unteren Stuhls zu liegen, wodurch eine sehr raumsparende Stapeldichte erzielt wird.

### Figuren 6 bis 8D

Der schalenförmige Polsterträger **2** besitzt die Oberseite **28**, die Unterseite **29** und den umlaufenden Rand **23** mit der darin vorgesehenen Perforation **230**, in welche das aufgebrachte Schaummaterial des Polsters **4** hineinfliesst. Am Polsterträger **2** werden der vordere Anschlussbereich **20** und der hintere Anschlussbereich **21** definiert. Auf der Unterseite **29** sind im vorderen Anschlussbereich **20**, nahe dem Rand **23**, mehrere, systematisch verteilte erste Taschen **201** vorgesehen. In Richtung zur Mitte des Polsterträgers **2** befinden sich zweite Taschen **200**, die in korrespondierender Position zu den Nasen **140** an der Querstrebe **14** des Untergestells **1** liegen. Ferner sind im vorderen Anschlussbereich **20** den Rand **23** durchbrechende Gestellmulden **205** vorhanden, welche der Aufnahme der einmündenden Vorderbeine **10**,**10'** dienen.

Beginnend am hinteren Anschlussbereich **21** weist der Polsterträger **2** zwei wiederum den Rand **23** durchbrechende Gestellmulden **215** auf, in welchen die Verbindungsstücke **13**,**13'** zu liegen kommen. Innerhalb der Gestellmulden **215** gibt es Freiräume **216**, um allenfalls dickeren Schweissnähten Platz zu bieten. Nahe dem hinteren Rand **23** befinden sich die Hakenelemente **210** sowie die Zentrierorgane **211**. Innerhalb des Randes **23** verläuft der Gestellkanal **24** zur partiellen Aufnahme des Bügels **12**. An der Oberseite **28** befinden sich die Hakenelemente **210** umgebende Freiräume **212**.

Die Gegenplatte **5** hat die Oberseite **58** und die Unterseite **59**, wobei im montierten Zustand die Oberseite **58** dem Polsterträger **2** zugewandt ist, während die weitgehend ebene und glatte Unterseite **59** zum Boden hinweist. An der Gegenplatte **5** werden ein vorderer Anschlussbereich **50** und ein hinterer Anschlussbereich **51** definiert. In beiden Anschlussbereichen **50**,**51** befinden sich Gestellmulden **505**,**515**, welche kongruent zu den Gestellmulden **205**,**215** am Polsterträger **2** liegen. Von der Oberseite **58** erstrecken sich im vorderen Anschlussbereich **50** zueinander beabstandete Hakenelemente **501**, die komplementär zu den ersten Taschen **201** des Polsterträgers **2** positioniert sind. Im hinteren Anschlussbereich **51** erheben sich Rastsimse **510**, die als Durchbrüche **512** auf der Unterseite **59** austreten, sowie Zentrierorgane **511**. Die Zentrierorgane **211** am Polsterträger **2** wirken mit den Zentrierorganen **511** der Gegenplatte **5** zusammen, um eine positionsgerechte Montage zu garantieren. Die Gegenplatte **5** umläuft der Rand **53**.

### Figuren 9A bis 10B

Diese Figurengruppe veranschaulicht die erste Phase beim Aufbringen des Sitzes auf das Untergestell **1**. Der mit dem Polstermaterial **4**, welches mit einem Polsterbezug **3** versehen ist, umschäumte Polsterträger **2**, dessen Unterseite **29** zum Boden hinweist, wird mit seinem hinteren Anschlussbereich **21** angehoben und mit seinem vorderen Anschlussbereich **20** an die Querstrebe **14** gebracht. Hierbei bringt man die zweiten Taschen **200** durch geringfügiges Zurückziehen des Polsterträgers **2** über die Nasen **140** an der Querstrebe **14**, so dass die Nasen **140** in die Taschen **200** eingreifen (s. Figur 9B). Hierauf wird der Polsterträger **2** zur Horizontalen hin abgesenkt, so dass sein hinterer Anschlussbereich **21** auf dem Bügel **12** aufsitzt und im Gestellkanal **24** zu liegen kommt. Die Hakenelemente **210** des Polsterträgers **2** sind noch unbelegt und die Nasen **140** sitzen vollständig in den zweiten Taschen **200** (s. Figur 10B).

### Figuren 11A bis 12C

Diese Figurengruppe zeigt das Anbringen der Gegenplatte **5** am Polsterträger **2**. Die Gegenplatte **5** wird in Schräglage bei abgesenktem hinteren Anschlussbereich 51 mit ihrem vorderen Anschlussbereich 50 an den komplementären vorderen Anschlussbereich **20** des Polsterträgers **2** herangeführt. Hierbei schiebt man die Hakenelemente **501** der Gegenplatte **5** in die ersten Taschen **201** am Polsterträger **2** ein (s. Figur 11 B) und hebt den hinteren Anschlussbereich **51** soweit an, dass die Rastsimse **510** unter die Hakenelemente **210** schnappen (s. Figur 12C). In dieser Position hängt der Polsterträger **2** auf der Querstrebe **14**, ist dort mittels der Nasen **140** und der zweiten Taschen **200** fixiert und durch die aufgerastete Gegenplatte **5**, den Bügel **12** einbettend, gehaltert.

### Figuren 13A bis 13D

Um den Eingriff der Hakenelemente **210** auf den Rastsimsen **510** zu blockieren und somit ein unbeabsichtigtes Lösen der Gegenplatte **5** vom Polsterträger **2** zu verhindern, sind Sicherungselemente **8** vorgesehen. Diese Sicherungselemente **8** sind im Prinzip kurze Profilstücke mit einem stangenförmigen Grundkörper **80**, der an seinen Stirnseiten elastische Rastnasen **81** aufweist. Im Zustand der an den Polsterträger **2** aufgerasteten Gegenplatte **5** drückt man die Sicherungselemente **8** in die Durchbrüche **512** der Gegenplatte **5** hinein, so dass die Sicherungselemente **8** unterhalb des Eingriffs zwischen den Hakenelementen **210** und den Rastsimsen **510** zu liegen kommen. Die Rastnasen **81** der Sicherungselemente **8** stützen sich im eingedrückten Zustand an den Rändern der Durchbrüche **512** auf der Oberseite **58** der Gegenplatte **5** ab. Hierdurch wird das Aufbiegen der Hakenelemente **210** vermieden, so dass die angebrachte Gegenplatte **5** sicher gehalten wird.

## Patentansprüche

1. Stapelbarer Stuhl mit:
a) einem Sitz (**2**-**5**), der von einem Gestell (**1**) getragen wird,
b) beidseits des Sitzes (**2-5**) angeordneten Armlehnen (**71,71'**), und
c) einer Rückenlehne (**72**), **dadurch gekennzeichnet, dass**
d) die Armlehnen (**71,71'**) und die Rückenlehne (**72**) ein einteiliges Lehnenteil (7) bilden;
e) jede Armlehne (**71**,**71'**) aus zwei übereinander, beabstandet liegenden Streben (**710**,**716**;**710'**,**716'**) besteht, die hinten in die Rückenlehne (**72**) und vorn in je ein Verbindungsteil (**70,70'**) übergehen.

2. Stuhl, nach Anspruch 1, **dadurch gekennzeichnet, dass** die beiden Verbindungsteile (**70,70'**) mit dem Gestell (**1**) verbunden sind.

3. Stuhl, nach Anspruch 1 oder 2, **dadurch gekennzeichnet, dass**
a) das Gestell (**1**) Vorderbeine (**10,10'**) und Hinterbeine (**11,11'**) aufweist; und
b) die oberen Enden (**111,111'**) der Hinterbeine (**11,11'**) die Verbindungsteile (**70,70'**) aufnehmen.

4. Stuhl, nach einem der Ansprüche 1 bis 3, **dadurch gekennzeichnet, dass**
a) die Vorderbeine (**10,10'**) in einen sich im Prinzip horizontal erstreckenden Bügel (**12**) übergehen;
b) im hinteren Bereich des Bügels (**12**) beidseits die Hinterbeine (**11,11'**) befestigt sind, deren obere Enden (**111**,**111'**) über der Ebene des Sitzes (**2-5**) liegen;
c) im vorderen Bereich des Bügels (**12**) sich eine Querstrebe (**14**) erstreckt; und
d) der Bügel (**12**) und die Querstrebe (**14**) den Träger des Sitzes (**2-5**) bilden.

5. Stuhl, nach einem der Ansprüche 1 bis 4, **dadurch gekennzeichnet, dass**
a) die beiden Streben (**710,716;710',716'**) hinten paarweise über Einmündungen (**712**,**718**;**712'**,**718'**) jeweils in einen unteren Eckbereich (**723**,**723'**) der Rückenlehne (**72**), an die jeweilige Seitenkante (**722**,**722'**) der Rückenlehne (**72**) angrenzend, anschliessen;
b) die beiden Streben (**710**,**716**;**710'**,**716'**) vorn paarweise über Übergänge (**711**,**717**;**711'**,**717'**) an eine Lehnenpartie (**700**,**700'**) des jeweiligen Verbindungsteils (**70**,**70'**) anschliessen;
c) die unteren Streben (**716**,**716'**) eine Breite (**b2**) aufweisen, die kleiner ist als die Breite (**b1**) der oberen Streben (**710**,**710'**);
d) die Paare von Streben (**710**,**716**;**710'**,**716'**) in einem Abstand (**a**) liegen, der das Eingreifen mit der Hand erlaubt;
e) die oberen Streben (**710**,**710'**) eine Dicke (**c1**) und die unteren Streben (**716**,**716'**) eine Dicke (**c2**) aufweisen, wobei vorzugsweise die Dicken (**c1**,**c2**) gleich und die Querschnitte der Streben (**710**,**716**;**710'**,**716'**) oval ausgebildet sind; und
f) sich die Lehnenpartien (**700**,**700'**) abwärts jeweils in einer rohrförmigen Stammpartie (**701,701'**) fortsetzen.

6. Stuhl, nach einem der Ansprüche 1 bis 5, **dadurch gekennzeichnet, dass**
a) in der Rückenlehne (**72**) ein Griffloch (**724**) vorgesehen sein kann;
b) in den Verbindungsteilen (**70**,**70'**) jeweils ein Rohrstück (**73**,**73'**) mit seiner oberen Partie (**732**) fest eingesetzt ist;
c) eine aus jedem Verbindungsteil (**70**,**70'**) herausragende untere Partie (**730**,**730'**) des jeweiligen Rohrstücks (**73**,**73'**) zum Einstecken in eines der oberen Enden (**111**,**111'**) der Hinterbeine (**11**,**11'**) bestimmt ist; und
d) das Lehnenteil (**7**) ein einteiliges Kunststoff-Spritzteil ist.

7. Stuhl, nach einem der Ansprüche 1 bis 6, **dadurch gekennzeichnet, dass** zum Aufbau des Gestells (**1**):
a) die Vorderbeine (**10,10'**) und der Bügel (**12**) einstückig aus einem gebogenen Rohrstück gefertigt sind;
b) die Hinterbeine (**11,11'**) mittels Verbindungsstücken (**13**,**13'**) seitlich an den Bügel (**12**) angeschweisst sind; und
c) die Querstrebe (**14**) zwischen den Vorderbeinen (**10**,**10'**), am Übergang zum Bügel (**12**) eingeschweisst ist.

8. Stuhl, nach einem der Ansprüche 1 bis 7, **dadurch gekennzeichnet, dass**
a) der Sitz (**2-5**) aus einem schalenförmigen Polsterträger (**2**), einem darauf aufgebrachten Polster (**4**), das von einem Polsterbezug (**3**) überspannt sein kann, und einer zuunterst angeordneten Gegenplatte (**5**) besteht; und
b) einerseits am Polsterträger (**2**) und andererseits an der Gegenplatte (**5**) sowie an der Querstrebe (**14**) Einhängeelemente (**200**,**201**,**210**;**501**,**510**;**140**) vorhanden sind, die eine rastende Verbindung zwischen dem Polsterträger (**2**) und der Gegenplatte (**5**) bewirken, wobei von oben der Polsterträger (**2**) und von unten die Gegenplatte (**5**) den Bügel (**12**) sowie die Querstrebe (**14**) umfassen.

9. Stuhl nach Anspruch 8, **dadurch gekennzeichnet, dass**
a) die Einhängeelemente (**200,201,210;501,510;140**) gebildet werden von:
aa) am Polsterträger (**2**), an dessen Unterseite (**29**), durch nahe der Vorderkante liegende erste Taschen (**201**), dahinter liegende zweite Taschen (**200**) und nahe der Hinterkante liegende Rasthaken (**210**),
ab) an der Gegenplatte (**5**), an deren Oberseite (**58**), durch nahe der Vorderkante liegende Rasthaken (**501**) und nahe der Hinterkante liegende Rastsimse (**510**), und
ac) an der Querstrebe (**14**) durch nach vorn weisende Nasen (**140**); und
b) im montierten Zustand:
ba) die zweiten Taschen (**200**) des Polsterträgers (**2**) auf den Nasen (**140**) der Querstrebe (**14**) sitzen,
bb) die Rasthaken (**501**) der Gegenplatte (**5**) in die ersten Taschen (**201**) am Polsterträger (**2**) eingreifen, und
bc) die Rasthaken (**210**) des Polsterträgers (**2**) auf die Rastsimse (**510**) der Gegenplatte (**5**) aufgeschnappt sind; und
c) Sicherungselemente (**8**) vorgesehen werden können, um den rastenden Eingriff der Rasthaken (**210**) auf den Rastsimsen (**510**) zu blockieren und somit ein unbeabsichtigtes Lösen der Gegenplatte (**5**) vom Polsterträger (**2**) zu verhindern.

10. Stuhl nach einem der Ansprüche 1 bis 9, **dadurch gekennzeichnet, dass** dieser mit ineinander geschobenen weiteren Stühlen stabelbar ist und im gestapelten Zustand:
a) die unteren Streben (**716**,**716'**) der Armlehnen (**71**,**71'**) des jeweils oberen Stuhls auf den oberen Streben (**710**,**710'**) der Armlehnen (**71**,**71'**) des jeweils unteren Stuhls aufsetzen;
b) die im Prinzip glatte Unterseite (**59**) der Gegenplatte (**5**) des jeweils oberen Stuhls auf dem Polster (**4**) bzw. dem Polsterbezug (**3**) des jeweils unteren Stuhls durch die Abstützung der übereinander positionierten Stühle auf den Armlehnen (**71,71; 71',71'**) sanft aufsetzt; und
c) die Rückenlehne (**72**), die Hinterbeine (**11,11'**) und die Vorderbeine (**10,10'**) des jeweils oberen Stuhls vor den gleichen Teilen (**72;11,11';10,10'**) des jeweils unteren Stuhls zu liegen kommen.
